# EUROPÄISCHE PATENTSCHRIFT

(11) **EP 3 288 421 B1**
(45) Veröffentlichungstag und Bekanntmachung des Hinweises auf die Patenterteilung: **10.04.2019**
(21) Anmeldenummer: 16718671.7
(22) Anmeldetag: 26.04.2016
(51) Int. Cl.: A47B 88/427

(54) **MÖBEL MIT EINEM SCHUBKASTEN**
FURNITURE ITEM WITH A DRAWER
MEUBLE AVEC UN TIROIR

(30) Priorität: 30.04.2015 DE 102015106789
(43) Veröffentlichungstag der Anmeldung: 07.03.2018
(73) Patentinhaber: Paul Hettich GmbH & Co. KG, 32278 Kirchlengern (DE)
(72) Erfinder: STUFFEL, Andreas, 31675 Bückeburg (DE); WEIDLICH, Jürgen, 32289 Rödinghausen (DE); BOEKHOFF, Heiko, 32547 Bad Oeynhausen (DE); KURSAWE, Christoph, 49143 Bissendorf (DE)
(74) Vertreter: Dantz, Jan Henning
(86) Internationale Anmeldenummer: PCT/EP2016/059273
(87) Internationale Veröffentlichungsnummer: WO 2016/174025

(56) Entgegenhaltungen:
- EP-A1- 1 084 660
- EP-A2- 0 688 520
- EP-A2- 2 786 675
- DE-A1-102010 017 639
- US-A1- 2008 031 702

## Beschreibung

Die vorliegende Erfindung betrifft ein Möbel nach dem Oberbegriff des Anspruches 1.

Die EP 2 440 088 A1 offenbart eine Ausziehführung für Schubladen, bei der eine Verstelleinrichtung vorgesehen ist, die einen in eine Bohrung einsetzbaren Haltezapfen aufweist. Ein Lagerteil ist innerhalb des Haltezapfens verstellbar angeordnet, um eine Ausrichtung des Schubkastens vornehmen zu können. Bei einer solchen Ausziehführung ist nachteilig, dass der Verstellweg durch die Anordnung des Lagerteils innerhalb des Haltezapfens relativ begrenzt ist. Zudem erfordert die Verstellmechanik eine gewisse Übung für den Monteur. Bei höheren seitlichen Kräften kann es zu einem Lockern der Verstelleinrichtung kommen.

Die WO2014/180988 A1 offenbart eine Ausziehführung für Schubladen, bei der eine Verstellvorrichtung vorgesehen ist und einen Haltezapfen aufweist, bei der der Haltezapfen in eine Vorrichtung eingreift, die an der Rückwand des Schubkastens montiert ist. Nachteilig ist hier, dass für den Monteur zusätzlich Montagearbeit erforderlich ist, da ein Teil des Befestigungssystems an dem Schubkasten angebracht werden muss.

Die EP 2 786 675 A2 offenbart eine Positioniervorrichtung für einen Schubkasten, bei der ein Grundkörper mit einem Spreizstift verbunden ist, der einen Spreizdübel zur Fixierung an einem Schubkasten aufweist.

Auch aus der EP 688 520 A2 ist ein Spreizdübel zur Fixierung einer Rückwand eines Schubkasten an einer Haltevorrichtung bekannt.

Es ist daher Aufgabe der vorliegenden Erfindung, ein Möbel mit einer Ausziehführung für einen Schubkasten zu schaffen, die eine sichere Fixierung des Schubkastens an der Haltevorrichtung gewährleistet, wobei kein zusätzlicher Montageaufwand durch einen Monteur erforderlich ist.

Diese Aufgabe wird mit einem Möbel mit den Merkmalen des Anspruches 1 gelöst.

Das erfindungsgemäße Möbel umfasst eine Ausziehführung und eine Haltevorrichtung mit einem Vorsprung, der in eine Aufnahme an dem Schubkasten einfügbar ist, wobei der Vorsprung über einen Spreizmechanismus in der Form veränderbar ist. Dadurch kann der Vorsprung innerhalb der Aufnahme verbreitert werden, um im Wesentlichen passgenau in die Aufnahme eingefügt zu werden. Dies reduziert das seitliche Spiel und kann zudem gewährleisten, dass auch bei höheren seitlichen Kräften eine stabile Befestigung des Schubkastens an dem Vorsprung vorhanden ist. Da die Haltevorrichtung sowohl den Spreizmechanismus als auch den Vorsprung umfasst, entfallen weitere Elemente, die an dem Schubkasten montiert werden müssen.

Vorzugsweise umfasst der Vorsprung mindestens zwei relativ zueinander bewegbare Teile. Die Teile können verschiebbar oder verschwenkbar aneinander gelagert sein oder auch integral an einem Bauteil ausgebildet sein und dann relativ zueinander verbogen werden. In jedem Fall kann über den Spreizmechanismus eine Bewegung der beiden Teile zueinander erreicht werden.

In einer weiteren Ausgestaltung ist der Vorsprung über den Spreizmechanismus klemmend an der Aufnahme des Schubkastens festgelegt. Durch eine solche Befestigung kann der Schubkasten besonders positionsgenau geführt werden, was die Spaltmaße zu einer benachbarten Korpuswand oder zu einem benachbarten Schubkasten verringern kann, so dass eine optisch ansprechende Anordnung der Frontblende ohne große Fugen erhalten werden kann.

Vorzugsweise weist der Spreizmechanismus einen senkrecht zur Spreizrichtung bewegbaren Schieber auf. Dadurch kann das Aufspreizen des Vorsprunges leichtgängig erfolgen. Ferner kann die Haltevorrichtung eine Einrichtung zur Höhenverstellung des Schiebers aufweisen, so dass die Neigung der Frontblende verstellt werden kann. Zusammen mit der Höhenverstellung des Schiebers kann zudem eine Auflage für den Schubkasten verstellt werden, so dass der Abstand zwischen der Auflage und dem Schieber trotz Höhenverstellung im Wesentlichen gleich bleibt. Zusätzlich oder alternativ kann die Haltevorrichtung auch eine Einrichtung zur Seitenverstellung des Schiebers aufweisen. Dadurch kann eine seitliche Ausrichtung des Schubkastens vorgenommen werden.

Für eine einfache Montage ist der Vorsprung über eine Feder zu dem Schubkasten hin vorgespannt. Bei der Montage kann dann der Schubkasten zu dem Vorsprung bewegt werden, so dass dieser in die Aufnahme eingefügt wird. Bei der Montage wird dann gleichzeitig der Spreizmechanismus aktiviert, um den Vorsprung sicher innerhalb der Aufnahme zu positionieren. Der Vorsprung kann zunächst mit Spiel an einer Führung gelagert sein und wird dann über dem Spreizmechanismus exakt positioniert. Der Spreizmechanismus kann dabei einen Schieber umfassen, der sich mit einem Abschnitt keilförmig zu dem Vorsprung hin verjüngt.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer Rückseite eines Schubkastens an einer erfindungsgemäßen Ausziehführung;
- Figur 2: eine Ansicht des Schubkastens der Figur 1 in der montierten Position;
- Figur 3: eine perspektivische Explosionsdarstellung einer Ausziehführung mit einer Haltevorrichtung zur Fixierung eines Schubkastens;
- Figur 4: eine Seitenansicht der Haltevorrichtung der Figur 3;
- Figur 5: eine Draufsicht auf die Haltevorrichtung der Figur 4;
- Figuren 6A bis 6C: mehrere Ansichten der Haltevorrichtung bei der Montage eines Schubkastens, und
- Figuren 7A bis 7C: drei schematische Ansichten des Vorsprunges bei der Montage des Schubkastens.

Eine Ausziehführung 1 umfasst eine verfahrbar gelagerte Laufschiene 2, die relativ zu einer Führungsschiene bewegbar ist, die an einem Möbelkorpus festgelegt wird. Zwischen der Führungsschiene und der Laufschiene 2 können eine oder mehrere Mittelschienen optional vorgesehen sein. An der Laufschiene 2 ist ein Schubkasten 3 gehalten, der an einer Rückwand eine Aufnahme 4 in Form einer kreisförmigen Bohrung aufweist. Zur exakten Positionierung des Schubkastens 3 im hinteren Bereich der Ausziehführung 1 greift ein Vorsprung 5 in die Aufnahme 4 ein. Der Vorsprung 5 kann dabei über einen Schieber 6 in der Form verändert werden, der einen Teil eines Spreizmechanismus bildet. Die Positionierung des Schiebers 6 kann über eine Einrichtung zur Seitenverstellung 7 und eine Einrichtung zur Höhenverstellung 8 geändert werden, wie dies schematisch die beiden Doppelpfeile zeigen. Der Schieber 6 ist wesentlich kleiner als die Aufnahme 4 und allseitig von den Wänden der Aufnahme 4 beabstandet, so dass durch die Höhenverstellung des Schiebers 6 die Höhenposition des Schubkastens nicht beeinflusst wird. Der Vorsprung 5 wirkt hier unabhängig von Höhenverstellung des Schiebers 6 und bewegt sich bei einer Höhenveränderung des Schiebers 6 nicht mit. In Figur 1 ist der Schubkasten 3 kurz vor der montierten Position gezeigt, während in Figur 2 die Rückwand des Schubkastens 3 an der Haltevorrichtung anliegt und der Vorsprung durch den Spreizmechanismus aufgeweitet wurde.

Die Haltevorrichtung zur Fixierung des Schubkastens 3 ist im Detail in Figur 3 gezeigt. An der Laufschiene 2 ist ein Gehäuse 9 mit einer Führung 10 festgelegt, beispielsweise angeschweißt, um den Vorsprung 5 zu führen. Der Vorsprung 5 umfasst einen leistenförmigen Abschnitt 53, der an der Führung 10 verschiebbar gehalten ist, wobei sich der Vorsprung 5 an einem nach oben gewandten Abschnitt erstreckt. Der Vorsprung 5 ist dabei zweiteilig ausgebildet und umfasst ein erstes Teil 50 und ein zweites Teil 51, zwischen denen ein keilförmig ausgebildeter Spalt 52 angeordnet ist. Die Teile 50 und 51 sind integral mit dem Abschnitt 53 ausgebildet und relativ zueinander bewegbar durch Biegung bzw. elastisches Federn. Der Abschnitt 53 und der Vorsprung 5 können aus Metall oder Kunststoff hergestellt sein. An dem Abschnitt 53 ist ferner ein Vorsprung 54 vorgesehen, an dem ein Ende 12 einer Feder 11 fixierbar ist. Die Feder 11 ist an dem gegenüberliegenden Ende 13 an einer Aufnahme 14 des Gehäuses 9 festgelegt. Dadurch ist der Vorsprung 5 zu dem Gehäuse 9 hin vorgespannt, und somit auch in Richtung der Rückwand des Schubkastens 3.

Die Haltevorrichtung ist an der Laufschiene 2 über einen Halter 30 festgelegt, der an einer Oberseite der Laufschiene 2 fixiert ist, beispielsweise durch Schweißen. Der Halter 30 erstreckt sich im Wesentlichen U-förmig nach oben und weist einen vertikalen Wandabschnitt 31 auf, an dem ein Körper 84 verschiebbar gehalten ist. Der Körper 84 weist ein vertikal ausgerichtetes Innengewinde 83 auf, das mit einem Gewindebolzen 82 der Einrichtung zur Höhenverstellung 8 steht. Der Gewindebolzen 82 ist dabei drehfest mit einer Rändelmutter 81 verbunden, so dass durch Drehen der Rändelmutter 81 der Körper 84 entlang des Halters 30 in vertikale Richtung verschoben werden kann. An dem Halter 84 sind ferner zwei Öffnungen 85 vorgesehen, die mit Befestigungsbolzen 86 verbunden sind, die die Öffnungen 24 eines Verstellelementes 20 durchgreifen. Dadurch bilden der Körper 84 und das Verstellelement 20 eine höhenbewegliche Einheit. An dem Verstellelement 20 sind dabei Auflagestege 23 angeformt, die an einer Oberseite des Körpers 84 auflegbar sind.

Das Verstellelement 20 weist an einer Unterseite zwei stegförmige Auflagen 25 auf, die an einer Unterseite 26 des Schubkastens 3 anliegen, wie dies in den Figuren 1 und 2 gezeigt ist. Durch eine Verstellung des Körpers 84 und des Verstellelementes 20 in der Höhe kann somit der Schubkasten 3 an der Rückseite angehoben oder abgesenkt werden. Eine Auflage 25 weist zusätzlich einen in Richtung des Abschnitts 53 geformten Kurvenabschnitt 27 auf. Bei der Montage des Schubkastens gleitet der Abschnitt 53 an dem Kurvenabschnitt 27 entlang und zieht somit den Vorsprung 5 in Richtung der Auflagen 25. Der Vorsprung 5 greift zumindest teilweise in die Aufnahme 4 eingreift, bevor der Schubkasten 3 auf der Auflage 25 aufliegt. Da sich der Vorsprung 5 im aufgeschobenen Zustand des Schubkastens innerhalb der Aufnahme 4 befindet, wird der Schubkasten 2 von dem Vorsprung 5 gegen die höhenverstellbare Auflage 25 gespannt. Im montierten Zustand ist der Schubkasten somit gegen eine Kippbewegung positionsgenau gesichert.

An dem Verstellelement 20 sind ferner zwei vertikal ausgerichtete Stege 21 vorgesehen, die jeweils eine Öffnung 22 aufweisen. Die beiden Öffnungen 22 sind von einem Gewindebolzen 71 durchgriffen, auf dem eine Rändelmutter 70 angeordnet ist. Die Rändelmutter 70 ist drehbar auf dem Gewindebolzen 71 gelagert, aber axial unverschieblich zwischen den beiden Stegen 21 gehalten. Durch Drehen der Rändelmutter 70 kann somit ein Halteelement 60 seitlich bewegt werden, an dem der Schieber 6 ausgebildet ist. Der Schieber 6 erstreckt sich keilförmig zu dem Vorsprung 5 hin und bildet einen Teil eines Spreizmechanismus. Die Einrichtung zur Seitenverstellung 7 ist somit an der Einrichtung zur Höhenverstellung 8 gehalten, so dass der Schieber sowohl seitlich als auch in der Höhe verstellt werden kann.

In Figur 4 ist die Haltevorrichtung im zusammengebauten Zustand gezeigt. Es ist erkennbar, dass der keilförmige Schieber 6 hinter dem Vorsprung 5 angeordnet ist. Der Vorsprung 5 kann gegen die Kraft der Feder 11 zu dem Schieber 6 bewegt werden.

In der Draufsicht der Figur 5 ist erkennbar, dass die Haltevorrichtung eine kompakte Einheit ist, die endseitig an der Laufschiene 2 montiert ist und sich von dieser nach oben erstreckt. Lediglich der Schieber 6, der Vorsprung 5 und das Verstellelement 20 ragen von der Haltevorrichtung nach vorne hervor.

Die Montage eines Schubkastens 3 beginnt mit dem Aufsetzen des Schubkastens auf die Laufschiene 2, wie dies in Figur 6A gezeigt ist. Der Schubkasten 3 wird so positioniert, dass der Vorsprung 5 mit den spitz zulaufenden Teilen 50 und 51 in die Aufnahme 4 eingreifen kann, die als zylindrische Sacklochbohrung ausgebildet sein kann. Aber auch andere Formen der Aufnahme 4 sind möglich.

Im nächsten Schritt wird der Schubkasten 3 nach hinten verschoben, so dass der Vorsprung 5 mit den Teilen 50 und 51 in die Aufnahme 4 eingreift. Da der Vorsprung 5 gegen den keilförmigen Schieber 6 gedrückt wird, spreizen die Teile 50 und 51 auf, während der Schubkasten 3 nach hinten bewegt wird, wie dies in Figur 6B gezeigt ist.

In Figur 6C ist die endgültige Montageposition des Schubkastens gezeigt, bei der die Rückwand an dem Verstellelement 20 anliegt. Der Vorsprung mit den Teilen 50 und 51 wurde gegen die Kraft der Feder 11 nach hinten verschoben, und der keilförmige Schieber 6 hat die Teile 50 und 51 so weit auseinander bewegt, dass diese klemmend oder formschlüssig innerhalb der Aufnahme 4 anliegen.

Die Position der Teile 50 und 51 im Bereich der rückseitigen Ebene des Schubkastens 3 an der Aufnahme 4 ist in den Figuren 7A bis 7C gezeigt. Die im Querschnitt stegförmigen Teile 50 und 51 befinden sich vor der Montage dicht beieinander und liegen nicht an dem Rand der Aufnahme 4 an. Beim Einschieben des Schubkastens sorgt der Schieber 6 für ein Aufspreizen der Teile 50 und 51, die nach außen bewegt werden, wie dies in Figur 7B gezeigt ist. In der Montageposition sind die Teile 50 und 51 im Bereich der rückseitigen Ebene des Schubkastens so weit durch den Schieber 6 aufgespreizt worden, dass sie mit ihren Kanten an der Wand der Aufnahme 4 anliegen, so dass der Schubkasten 3 klemmend an dem Vorsprung 5 fixiert ist, der durch den Schieber 6 positioniert wird.

Bei der Demontage des Schubkastens 3 ist die Bildreihenfolge 7C bis 7A zu betrachten. In Figur 7C sind die Teile 50 und 51 im rückseitigen Bereich durch den Schieber 6 aufgespreizt, da sie mit ihren Kanten an der Wand der Aufnahme 4 anliegen. Beim Demontagevorgang wird der Schieber 6 aus den Teilen 50 und 51 herausbewegt und ermöglicht so den Teilen 50 und 51 sich von den Seitenwänden der Aufnahme 4 durch die Federrückstellung zu lösen. Figur 7B zeigt eine Zwischenstellung der Teile 50 und 51, wobei diese in der Position näher zusammen sind und die Aufnahme 4 freigeben. In der Figur 7A ist die Spreizvorrichtung wieder in der Ausgangsposition und der Schubkasten 3 kann entfernt werden. Der Vorsprung 5 verbleibt dabei an der Haltevorrichtung bzw. an dem Spreizmechanismus.

Falls der Schubkasten rückseitig etwas höher positioniert werden soll, kann der Monteur den Schubkasten wieder von dem Vorsprung 5 abziehen und dann über die Einrichtung zur Höhenverstellung 8 das Verstellelement 20 mit den Auflagen 25 sowie dem Schieber 6 nach oben oder gegebenenfalls nach unten verstellen, wobei die Höheverstellung des Schubkastens lediglich mittels der Auflagen 25 des Verstellelementes 20 vorgenommen wird. Nach dem Verstellvorgang kann der Schubkasten wieder aufgeschoben werden, und der Abstand zwischen der Unterseite 26 und der Aufnahme 4 ist genauso unverändert wie der vertikale Abstand zwischen der Auflage 25 und dem Schieber 6.

Auf ähnliche Weise kann auch eine seitliche Verstellung erfolgen, indem nach dem Abziehen des Schubkastens 3 die Einrichtung zur Seitenverstellung 7 des Schiebers 6 betätigt wird. Dieser kann in horizontale Richtung senkrecht zur Längsrichtung der Laufschiene 2 verstellt werden, wobei der Schieber 6 die exakte Position des Vorsprunges 5 in der montierten Position vorgibt. Der Vorsprung 5 selbst ist mit Spiel an der Führung 10 gehalten, so dass die Positionierung des Schiebers 6 für eine exakte Ausrichtung des Schubkastens 3 sorgt.

In dem dargestellten Ausführungsbeispiel ist der Schieber 6 keilförmig ausgebildet und greift in den Spalt zwischen den Teilen 50 und 51 des Vorsprunges 5 ein, um diesen aufzuspreizen. Es sind natürlich auch andere Spreizmechanismen möglich, um eine klemmende Festlegung eines Vorsprunges innerhalb der Aufnahme 4 zu gewährleisten.

### Bezugszeichenliste

- 1: Ausziehführung
- 2: Laufschiene
- 3: Schubkasten
- 4: Aufnahme
- 5: Vorsprung
- 6: Schieber
- 7: Einrichtung zur Seitenverstellung
- 8: Einrichtung zur Höhenverstellung
- 9: Gehäuse
- 10: Führung
- 11: Feder
- 12: Ende
- 13: Ende
- 14: Aufnahme
- 20: Verstellelement
- 21: Steg
- 22: Öffnung
- 23: Auflagestege
- 24: Öffnung
- 25: Auflage
- 26: Unterseite
- 27: Kurvenabschnitt
- 30: Halter
- 31: Wandabschnitt
- 50: Teil
- 51: Teil
- 52: Spalt
- 53: Abschnitt
- 54: Vorsprung
- 60: Halteelement
- 70: Rändelmutter
- 71: Gewindebolzen
- 81: Rändelmutter
- 82: Gewindebolzen
- 83: Innengewinde
- 84: Körper
- 85: Öffnung
- 86: Befestigungsbolzen

## Patentansprüche

1. Möbel mit einem Schubkasten (3), der an mit mindestens einer Ausziehführung des Möbels verfahrbar gelagert ist, wobei die Ausziehführung eine an einem Möbelkorpus festlegbare Führungsschiene und eine verfahrbare Laufschiene (2) aufweist, wobei optional zwischen der Führungsschiene und der Laufschiene (2) mindestens eine Mittelschiene vorgesehen sein kann, und an der Laufschiene (2) eine Haltevorrichtung vorgesehen ist, mittels der der Schubkasten (3) an der Laufschiene (2) fixierbar ist, und die Haltevorrichtung einen Vorsprung (5) umfasst, der in eine Aufnahme (4) an dem Schubkasten (3) einfügbar ist, wobei der Vorsprung (5) über einen Spreizmechanismus der Haltevorrichtung in der Form veränderbar ist, **dadurch gekennzeichnet, dass** der Vorsprung (5) über einen Kraftspeicher (11) zu dem Schubkasten (3) hin vorgespannt ist.

2. Möbel nach Anspruch 1, **dadurch gekennzeichnet, dass** der Vorsprung (5) mindestens zwei relativ zueinander bewegbare Teile (50, 51) umfasst.

3. Möbel nach Anspruch 1 oder 2, **dadurch gekennzeichnet, dass** der Vorsprung (5) über den Spreizmechanismus klemmend an der Aufnahme (4) des Schubkastens (3) festlegbar ist.

4. Möbel nach einem der vorhergehenden Ansprüche, **dadurch gekennzeichnet, dass** der Spreizmechanismus einen senkrecht zur Spreizrichtung bewegbaren Schieber (6) aufweist.

5. Möbel nach Anspruch 4, **dadurch gekennzeichnet, dass** die Haltevorrichtung eine Einrichtung zur Höhenverstellung (8) des Schiebers (6) aufweist.

6. Möbel nach Anspruch 5, **dadurch gekennzeichnet, dass** über die Einrichtung zur Höhenverstellung (8) der Schieber (6) zusammen mit einer Auflage (25) für den Schubkasten (3) verstellbar ist.

7. Möbel nach einem der Ansprüche 4 bis 6, **dadurch gekennzeichnet, dass** die Haltevorrichtung eine Einrichtung zur Seitenverstellung (7) des Schiebers (6) aufweist.

8. Möbel nach einem der vorhergehenden Ansprüche, **dadurch gekennzeichnet, dass** der Vorsprung (5) mit Spiel an einer Führung (10) gelagert ist.

9. Möbel nach einem der vorhergehenden Ansprüche, **dadurch gekennzeichnet, dass** der Spreizmechanismus einen Schieber (6) umfasst, der sich an einem Abschnitt keilförmig zu dem Vorsprung (5) verjüngt.

10. Möbel nach einem der vorhergehenden Ansprüche, **dadurch gekennzeichnet, dass** die Haltevorrichtung ein Verstellelement (20) zur Höhenverstellung des Schubkastens (3) aufweist.

11. Möbel nach Anspruch 10, **dadurch gekennzeichnet, dass** der Vorsprung (5) den Schubkasten (3) gegen das Verstellelement (20) zur Höhenverstellung drückt.

12. Möbel nach Anspruch 10, **dadurch gekennzeichnet, dass** das Verstellelement (20) wenigstens eine Auflage (25) für den Schubkasten (3) aufweist.

13. Möbel nach Anspruch 11 und 12, **dadurch gekennzeichnet, dass** die wenigstens eine Auflage (25) einen Kurvenabschnitt (27) aufweist, um den Vorsprung (5) an der Aufnahme (4) des Schubkastens zu verspannen.

14. Möbel nach Anspruch 12, **dadurch gekennzeichnet, dass** der Vorsprung (5) zumindest teilweise in die Aufnahme (4) eingreift, bevor der Schubkasten (3) auf der Auflage (25) aufliegt.

## Claims

1. A piece of furniture comprising a drawer (3), said drawer being fixed displaceably at a pullout guide of the piece of furniture, whereby the pullout guide comprises a guide rail fixable on a furniture body and a movable slide rail (2), wherein at least one middle rail can optionally be provided between the guide rail and the slide rail (2), and a holding device is provided on the slide rail (2), by means of which the drawer (3) is fixable on the slide rail (2), and the holding device comprises a projection (5), which is insertable into a receptacle (4) on the drawer (3), whereby the projection (5) is changeable in shape via a spreading mechanism, **characterized in that** the projection (5) is pre-tensioned via a force accumulator (11) toward the drawer (3).

2. The piece of furniture according to Claim 1, **characterized in that** the projection (5) comprises at least two parts (50, 51) movable in relation to one another.

3. The piece of furniture according to Claim 1 or 2, **characterized in that** the projection (5) is fixable by clamping on the receptacle (4) of the drawer (3) via the spreading mechanism.

4. The piece of furniture according to any one of the preceding claims, **characterized in that** the spreading mechanism has a slide (6) movable perpendicularly in relation to the spreading direction.

5. The piece of furniture according to Claim 4, **characterized in that** the holding device has a unit for vertical adjustment (8) of the slide (6).

6. The piece of furniture according to Claim 5, **characterized in that** the slide (6) is adjustable together with a support (25) for the drawer (3) via the unit for vertical adjustment (8).

7. The piece of furniture according to any one of Claims 4 to 6, **characterized in that** the holding device has a unit for lateral adjustment (7) of the slide (6).

8. The piece of furniture according to any one of the preceding claims, **characterized in that** the projection (5) is mounted with play on a guide (10).

9. The piece of furniture according to any one of the preceding claims, **characterized in that** the spreading mechanism comprises a slide (6), which tapers on a section in a wedge shape toward the projection (5).

10. The piece of furniture according to any one of the preceding claims, **characterized in that** the holding device has an adjustment element (20) for vertical adjustment of the drawer (3).

11. The piece of furniture according to Claim 10, **characterized in that** the projection (5) presses the drawer (3) against the adjustment element (20) for vertical adjustment.

12. The piece of furniture according to Claim 10, **characterized in that** the adjustment element (20) has at least one support (25) for the drawer (3).

13. The piece of furniture according to Claims 11 and 12, **characterized in that** the at least one support (25) has a curve section (27) to clamp the projection (5) on the receptacle (4) of the drawer.

14. The piece of furniture according to Claim 12, **characterized in that** the projection (5) at least partially engages in the receptacle (4) before the drawer (3) rests on the support (25).

## Revendications

1. Meuble équipé d'un tiroir (3) qui est monté mobile sur au moins un guidage de déploiement du meuble, le guidage de déploiement comportant un rail de guidage pouvant être fixé à un corps de meuble et un rail de roulement (2) mobile, et le cas échéant, au moins un rail médian pouvant être prévu entre le rail de guidage et le rail de roulement (2), et sur le rail de roulement (2) étant prévu un dispositif de maintien au moyen duquel le tiroir (3) peut être fixé sur ce rail de roulement (2), le dispositif de maintien comprenant une saillie (5) pouvant être insérée dans un logement de réception (4) situé sur le tiroir (3), la forme de la saillie (5) pouvant être modifiée par l'intermédiaire d'un mécanisme d'expansion du dispositif de maintien,
**caractérisé en ce que**
la saillie (5) est précontrainte vers le tiroir (3) par l'intermédiaire d'un accumulateur de force (11).

2. Meuble conforme à la revendication 1,
**caractérisé en ce que**
la saillie (5) comporte au moins deux pièces (50, 51) mobiles l'une par rapport à l'autre.

3. Meuble conforme à la revendication 1 ou 2,
**caractérisé en ce que**
la saillie (5) peut être bloquée sur le logement de réception (4) du tiroir (3) par l'intermédiaire du mécanisme d'expansion.

4. Meuble conforme à l'une des revendications précédentes,
**caractérisé en ce que**
le mécanisme d'expansion comporte un coulisseau (6) mobile perpendiculairement à la direction d'expansion.

5. Meuble conforme à la revendication 4,
**caractérisé en ce que**
le dispositif de maintien comporte un dispositif de réglage en hauteur (8) du coulisseau (6).

6. Meuble conforme à la revendication 5,
**caractérisé en ce que**
le dispositif de réglage en hauteur (8) permet de régler le coulisseau (6) avec un support (25) du tiroir (3).

7. Meuble conforme à l'une des revendications 4 à 6,
**caractérisé en ce que**
le dispositif de maintien comporte un dispositif de réglage latéral (7) du coulisseau (6).

8. Meuble conforme à l'une des revendications précédentes,
**caractérisé en ce que**
la saillie (5) est montée avec jeu sur un guidage (10).

9. Meuble conforme à l'une des revendications précédentes,
**caractérisé en ce que**
le mécanisme d'expansion comporte un coulisseau (6) qui s'amincit en forme de coin sur un segment vers la saillie (5).

10. Meuble conforme à l'une des revendications précédentes,
**caractérisé en ce que**
le dispositif de maintien comporte un élément de réglage (20) permettant le réglage en hauteur du tiroir (3).

11. Meuble conforme à la revendication 10,
**caractérisé en ce que**
la saillie (5) pousse le tiroir (3) contre l'élément de réglage (20) pour permettre le réglage en hauteur.

12. Meuble conforme à la revendication 10,
**caractérisé en ce que**
l'élément de réglage (20) comporte au moins un support (25) pour le tiroir (3).

13. Meuble conforme à la revendication 11 et 12,
**caractérisé en ce que**
le support (25) comporte un segment courbe (27) pour permettre de serrer la saillie (5) sur le logement de réception (4) du tiroir.

14. Meuble conforme à la revendication 12,
**caractérisé en ce que**
la saillie (5) vient au moins partiellement en prise dans le logement de réception (4) avant que le tiroir (3) ne s'applique sur le support (25).
